# EUROPÄISCHE PATENTSCHRIFT

(11) **EP 3 044 004 B1**
(45) Veröffentlichungstag und Bekanntmachung des Hinweises auf die Patenterteilung: **08.11.2017**
(21) Anmeldenummer: 14762041.3
(22) Anmeldetag: 12.09.2014
(51) Int. Cl.: B41J 3/407, B41F 17/00, B41J 2/01, B41J 29/40

(54) **DRUCKMASCHINE ZUM BEDRUCKEN 3-DIMENSIONALER OBJEKTE**
PRINTER FOR PRINTING ON 3-DIMENSIONAL OBJECTS
IMPRIMANTE POUR IMPRIMER SUR DES OBJECTS TRIDIMENSIONNELS

(30) Priorität: 13.09.2013 DE 102013015097
(43) Veröffentlichungstag der Anmeldung: 20.07.2016
(73) Patentinhaber: Till GmbH, 65779 Kelkheim (Taunus) (DE)
(72) Erfinder: TILL, Volker, 65719 Hofheim am Taunus (DE)
(74) Vertreter: Keil & Schaafhausen Patent- und Rechtsanwälte PartGmbB
(86) Internationale Anmeldenummer: PCT/EP2014/069551
(87) Internationale Veröffentlichungsnummer: WO 2015/036571

(56) Entgegenhaltungen:
- WO-A1-2009/018892
- WO-A2-03/106177
- DE-A1- 2 938 026
- DE-A1-102007 020 635
- DE-A1-102013 208 061
- US-A1- 2009 205 516

## Beschreibung

Die Erfindung betrifft eine Druckmaschine zum Bedrucken von 3-dimensionalen Objekten gemäß dem Oberbegriff des Anspruchs 1. Die vorgeschlagene Druckmaschine eignet sich insbesondere zum digitalen Bedrucken von 3-dimensionalen rotationssymmetrischen Objekten, wie Flaschen oder Dosen.

Für den Digitaldruck ist weist die Druckmaschine mindestens einen Tintenstrahldruckkopf oder mehrere Tintenstrahldruckköpfe mit bspw. verschiedenen Druckfarben wie Cyan (C), Magenta (M), Yellow (Y) und/oder Schwarz (K) und einen Drehteller zur Aufnahme des 3-dimensionalen Objekts auf, wobei der Drehteller dazu ausgebildet ist, das Objekt vor dem Tintenstrahldruckkopf oder den mehreren Tintenstrahldruckköpfen zu platzieren und um seine eigene Achse zu rotieren, damit die zu bedruckende Oberfläche des 3-dimensionalen Objekts zum digitalen Bedrucken, bei dem bei Bedarf Tintentropfen auf die Oberfläche gespritzt werden (Drop-on-demand-Verfahren), an dem Tintenstrahldruckkopf oder den Tintenstrahldruckköpfen] vorbeigeführt wird.

3-dimensionale Objekte, wie Flaschen oder Dosen bspw. aus Glas, Kunststoff und/oder Metall, wurden bisher etikettiert oder mittels Siebdruck bedruckt. Seit einiger Zeit ist dafür auch eine direkte digitale Dekoration der Oberflächen der 3-dimensionalen Objekte mittels Tintenstrahldruckköpfen möglich, die nach dem Drop-on-demand-Prinzip arbeiten.

Dafür verwendete Digitaldruckmaschinen sind in mehreren Ausführungsformen bekannt. Zum einen gibt es Einzeldruckmaschinen (für mengenmäßig kleine Leistungsanforderungen), in denen jeweils ein Objekt eingespannt und digital bedruckt wird. Weiterhin gibt es Taktmaschinen, in denen mehrere Einzeldruckmaschinen nebeneinandergestellt und mehrere jeweils auf einer Station stehende Objekte gleichzeitig bedruckt werden. Bei solchen Taktmaschinen entspricht die Leistung der Gesamtmaschine dem Vielfachen der Einzelleistung einer einzelnen Station, die insbesondere jeweils mit Einzeldruckmaschinen ausgestattet sein können. Charakteristisch für Taktmaschinen ist der gleichzeitige Wechsel mehrerer zu bedruckender 3-dimensionaler Objekte in den einzelnen Stationen. Auch werden taktweise arbeitende Maschinen meist so konzipiert, dass die einzelnen zu bedruckenden Tinten oder Farben nacheinander in aufeinanderfolgenden Stationen gedruckt werden. In der Regel ist die Leistung einer solchen Taktmaschine durch die Geschwindigkeit eines Druckkopfes beschränkt, welche die Zeit für das Drucken auf einem 3-dimensionalen Objekt vorgibt. Diese Zeit bestimmt die Taktzeit maßgeblich.

Daneben gibt es auch Lösungen, die erheblich höhere (mengenmäßige) Leistungen als Taktmaschinen ermöglichen. Dafür sind zwei Ausführungsformen bekannt. Die eine gruppiert komplette Einzeldruckmaschinen, bei denen der komplette Druck auf einer Station erfolgt, nebeneinander auf einem Karussell, die andere vervielfältigt die Leistung einer oder mehrerer Farben durch mehrere Einzeldruckstationen je Farben auf jeweils einem separaten Karussell. Derartige Maschinen werden auch aus Karussellmaschinen bezeichnet, bei denen der (an sich getaktete Druck) in Einzelmaschinen eines sich drehenden Karussells erfolgt. Dies ermöglicht eine kontinuierliche Behandlung der zu bedruckenden 3-dimensionalen Körper.

Allen Lösungen gemeinsam ist, dass der Druck eines Logos oder eines Sicherheitsmerkmals mittels Spezialtinten nicht oder nur eingeschränkt möglich ist, weil diese Spezialtinten meist nicht für ein Drucken mittels Tintenstrahldruckköpfen geeignet sind.

Häufig ist auf solchen Dekorationen dennoch ein solcher Aufdruck notwendig, der mittels Sondertinten zu erfolgen hat, wie z.B. das Aufbringen eines Pfandlogos bei Einwegbehältern für Getränke in Deutschland. Solche Tinten sind in der Regel Sicherheitstinten, die eine Fälschungssicherheit garantieren und auf Grund ihres Aufbaus nicht zur Verarbeitung in Tintenstrahldruckköpfen geeignet sind. Solche Drucke sind in der Regel auf dem Bauchumfang eines 3-dimensionalen Objekts angebracht, wie z.B. einer Flasche oder Dose als Einwegbehälter, da sie unverlierbar sein müssen. Solche Logos oder Sonderaufdrucke sind in der Regel standardisiert und unterliegen im Gegensatz zum Digitaldruck, der für variable Daten und Dekore ausgelegt ist, keiner häufigen Veränderung im Druckdesign.

Die Frage nach einer Lösung für 3-dimensionale Objekte, die digital dekoriert werden, hat sich wegen der bisherigen Nutzung von Etiketten oder Sleeves, die im Offsetdruck, Tiefdruck oder Flexodruck hergestellt werden, nicht gestellt. Dennoch kann es erforderlich sein, grundsätzlich digital dekorierte bzw. bedruckte 3-dimensionale Objekte ergänzend mit einem Aufdruck zu versehen, der den Einsatz nicht-tintenstrahldruckfähiger Druckfarben erfordert.

Die DE 10 2007 020 635 A1 beschreibt die Verwendung von Sicherheitstinte bei einem Kennzeichnungssystem für einen Gegenstand.

Die DE 29 38 026 A1 offenbart ein Stempelgerät mit einem Matrixdrucker als veränderlichem Stempelelement.

Die WO 03/106177 A2 offenbart eine Vorrichtung zur Oberflächenbehandlung von Teilen mit mehreren verschiedenen Bearbeitungsstationen, an denen verschiedene Bearbeitungsprozesse durchgeführt werden. Die Bearbeitungsprozesse umfassen ein Bedrucken der Teile mittels Tintenstrahldruckköpfen sowie mittels Siebdruck-, Offsetdruck-, Flexodruck- oder Tiefdruckverfahren. Außerdem weist die Vorrichtung eine als Rundtaktmaschine ausgebildete Fördereinheit auf, welche die Teile in vorgegebene Sollpositionen an den ortsfesten Bearbeitungsstationen transportiert. Nach dem Transport steht die Rundtaktmaschine für die Bearbeitungszeit an den Teilen still. Nach der Bearbeitung, d.h. taktweise, wird die Rundtaktmaschine dann weiter gedreht, um ein nächstes Teil in der jeweiligen Bearbeitungsstation zu behandeln.

Aus der WO 2009/018892 A1 sind unterschiedliche Vorrichtungen zum Bedrucken von Behältern bekannt. Eine Vorrichtung beschreibt ein direktes Bedrucken des Behälters mit Tintenstrahldruckköpfen, welche für die Teildrucke zuschaltbar und wegschaltbar sind, indem ein Tintenstrahldruckkopf aus der Druckposition heraus bewegbar ist und ein weiterer Druckkopf in die Druckposition hinein bewegbar ist. Außerdem offenbart die WO 2009/018892 A1 eine davon verschiedene Vorrichtung zum Bedrucken der Behälter mittels eines Transferdrucks, bei dem mit den Tintenstrahldruckköpfen auf Transferpads (und nicht direkt auf die Behälter) gedruckt wird, welche das Bild durch Abrollen auf den jeweiligen Behälter übertragen. Dabei werden die Transferpads und die Behälter mit verschiedenen Geschwindigkeiten bewegt, die die Transferpads auf der Oberfläche der Behälter abrollen.

In der US 2009/0205516 wird ein Verfahren zum direkten Bedrucken von Flaschen mittels Tintenstrahldruck beschrieben, wobei Abweichungen in der Flaschengröße aufgrund von Fertigungstoleranzen kompensiert werden, indem die Abmessungen der Flaschen ermittelt und Korrekturgrößen für die Ansteuerung berechnet werden.

In der DE 10 2013 208 061 A1 ist eine gattungsgemäße Vorrichtung zum Bedrucken von Behältern gemäß dem Oberbegriff des Anspruchs 1 beschrieben.

Die Aufgabe der vorliegenden Erfindung besteht also darin, eine Möglichkeit vorzuschlagen, solche in hohen Stückzahlen digital dekorierte Objekte mit Aufdrucken zu versehen, die nicht-tintenstrahldruckfähige Druckfarben erfordern.

Bei einer eingangs genannten Druckmaschine wird diese Aufgabe mit den Merkmalen des Anspruchs 1 gelöst. Dabei ist insbesondere vorgesehen, dass die Druckmaschine mindestens ein Druckwerk mit mindestens einem Stempel zum Bedrucken des 3-dimensionalen Objekts mittels eines als Stempeldruck ausgeführten separaten Drucks einer Markierung oder eines Logos aufweist. Erfindungsgemäß wird also vorgeschlagen, solche Drucke oder Logos, für die eine Sondertinte notwendig ist, durch einen Stempeldruck aufzubringen. Es wird also ein Stempeldruck in Kombination mit Digitaldruck vorgeschlagen. Mit einer solchen komplexen Lösung ist es möglich, nicht nur die hohen geforderten Stückzahlen von bis zu 20 Stempeldrucken pro Sekunde zu erreichen, sondern auch einen maßhaltigen, qualitativ hochwertigen Aufdruck zu erreichen. Das Übertragen der Sonderfarbe auf das Objekt mittels Stempeldruck unterliegt nicht den Beschränkungen bezüglich Pigmentgröße oder anderen Kriterien für Tinten für Digitaldruckköpfe.

Entsprechend ist erfindungsgemäß in dem Druckwerk auch eine Farbauftragseinrichtung vorgesehen, mit der die Druckfarbe auf den Stempel aufbracht wird bzw. aufbringbar ist. Bei einem klassischen Stempel mit einer erhaben, formstabilen Druckform, welche das zu druckende Motiv bildet, kann die Farbauftragseinrichtung ein Stempelkissen sein, auf das der Stempel gedrückt wird, um die Druckfarbe aufzunehmen. Alternativ kommt auch eine angesteuerte Farbauftragswalze in Betracht. Mit beiden Lösungen lässt sich die Druckfarbe mit der für die hohen Stückzahlen erforderlichen Geschwindigkeit aufbringen.

Die Begriffe "Stempel" und "Stempeldruck" im Rahmen dieser Beschreibung schließen neben einem klassischen Stempel bzw. Stempeldruck auch die Begriffe "Tampon" und "Tampondruck" mit ein. Während ein Stempel im klassischen Sinne eine erhabene, formstabile Druckform mit dem zu druckenden Motiv bildet, die für den Farbauftrag auf ein Stempelkissen aufgerückt wird und dabei entsprechend der erhabenen Druckform die Druckfarbe aufnimmt, ist ein Tampon ein elastischer Druckkörper, der für den Farbauftrag auf ein mit der Druckfarbe gefülltes Klischee (im Sinne einer Matrize) aufgesetzt wird, in dem das zu druckende Motiv eine mit der Druckfarbe gefüllte Vertiefung bildet. Beim Aufsetzen des Tampons auf das Klischee nimmt der Tampon im Bereich des zu druckenden Motivs die Druckfarbe auf. Sowohl der Stempel als auch der Tampon werden anschließend auf die Oberfläche des zu bedruckenden Objekts gedrückt, um dort das gewünschte Motiv abzubilden. Der Tampon hat dabei den Vorteil, dass er sich der aufgrund seiner Elastizität der Form des zu bedruckenden Objekts besser anpasst. Das Prinzip des Drucks ist grundsätzlich insofern gleich, als auf dem Stempel bzw. Tampon ein dem zu druckenden Motiv entsprechender Farbaufdruck aufgebracht und abschließend auf die Oberfläche des zu bedruckenden Objekts übertragen wird. Dieses Druckprinzip wird im Rahmen der vorliegenden Offenbarung als Stempeldruck mit einem Stempel bezeichnet und schließt sowohl den Druck mit einem Stempel im klassischen Sinne als auch mit einem Tampon ein.

Bei dem Tampondruck ist die Farbauftragseinrichtung entsprechend als Matrize (Klischee) mit einer Fülleinrichtung ausgebildet, wobei die Fülleinrichtung die das zu druckende Motiv darstellende Vertiefung mit der Druckfarbe füllt und den nicht vertieften Bereich der Matrize druckfarbenfrei hält. Dazu kann bspw. eine Farbauftragswalze der Fülleinrichtung mit der Druckfarbe über die Matrize gerollt werden und die nicht in die Vertiefungen aufgenommene Farbe mit einem Schaber von der Oberfläche der Matrize abgestreift werden. Entsprechend kann die Fülleinrichtung dazu die Farbauftragswalze und den Schaber aufweisen, die nacheinander über die Matrize führbar ausgebildet sind und so die Druckfarbe nur in die Vertiefungen der Matrize eintragen.

Die Druckmaschine ist für den Stempeldruck dazu eingerichtet, das 3-dimensionale Objekt mittels Stellantrieben so vor dem Stempel auszurichten, dass der Druck an einer vorbestimmten Stelle des 3-dimensionalen Objekts erfolgt. Dazu kann vorgesehen sein, dass die Stellantriebe dazu eingerichtet sind, das zu bedruckende 3-dimensionale Objekt vor dem Stempel zu positionieren. Die vorgeschlagenen Stellantriebe können Einstellmöglichkeiten für alle Achsen aufweisen, so dass das 3-dimensionale Objekt in Ausrichtung, Position und/oder Höhe frei vor dem Stempel des Druckwerks anordenbar ist. Die Positionierung erfolgt also so, dass der Stempeldruck an der vorherbestimmten Stelle auf der Oberfläche des 3-dimensionalen Objekts erfolgt.

Vorzugsweise wirken die Stellantriebe mit dem Drehteller zusammen, auf dem das 3-dimensionle Objekt bei dem digitalen Bedrucken mit dem mindestens einen Tintenstrahldruckkopf aufgenommen ist. Die Stellantriebe können dazu ausgebildet sein, den Drehteller direkt axial nach oben und unten zu verschieben und zu drehen. In dieser Ausführungsform ist also der Drehteller dazu ausgebildet ist, das Objekt für den Stempeldruck vor dem Stempel zu platzieren. Ggf. kann ein Stellantrieb auch eine radiale Verstellung der Achse des Drehtellers durchführen.

Zum Durchführen des Drucks weist das Druckwerk eine mechanische Zustelleinheit auf, welche dazu eingerichtet ist, den Stempel nach einem auslösenden Signal auf das 3-dimensionale Objekt aufzudrucken. Dies ist eine einfach zu realisierende Bauform für das Druckwerk, die im Bereich der Tintenstrahldruckköpfe nur wenig Platzbedarf aufweist und deshalb besonders gut mit den Einrichtungen zum digitalen Bedrucken in einer Druckstation kombiniert werden kann.

In einer besonders bevorzugten Weiterentwicklung kann die mechanische Zustelleinheit eine insbesondere als verstellbarer Zylinder ausgebildete, d.h. linear verstellende, Mechanik aufweisen, welche den Stempel auf die Oberfläche des 3-dimensionalen Objekts drückt.

Eine Alternative zu einem Verstellzylinder als Zustelleinheit bildet das erfindungsgemäß vorgesehene rotierende Rad, auf dessen Umfangsrand der Stempel derart montiert ist, dass der Stempel während der Rotation des Rades die Oberfläche des 3-dimensionalen Objekts berührt und dabei den Stempeldruck durchführt. Während der Rotation kann der Stempel auch an einer geeignet ausgebildeten Farbauftragseinrichtung vorbeidrehen, so dass der Stempel während des Vorbeidrehens mit der Druckfarbe beaufschlagt wird.

Dabei weist das Druckwerk mehrere Stempel auf, die auf einem drehbaren Rad am Umfangsrand dieses Rades angeordnet sind, wobei das Rad dazu angeordnet und eingerichtet ist, an den zu bedruckenden 3-dimensionalen Objekten in der Druckmaschine so vorbei zu rotieren, dass die Stempel die Oberfläche der zu bedruckenden Gegenstände berühren. Auf diese Weise lässt sich ein kontinuierlicher Ablauf erreichen, indem jeder Stempel ein oder mehrere Objekte bedruckt. Indem die nacheinander angeordneten Stempel verschiedene Druckfarben aufweisen, lässt sich ggf. auch zwei- oder mehrfarbiger Druck erreichen. Ein Stempel auf dem rotierenden Rad bedruckt jeweils das Objekt, das sich gerade an der Druckposition in der Druckmaschine befindet, an welcher der Stempel vorbei rotiert. Ggf. ist es so auch möglich, eine Druckmaschine mit kontinuierlich transportierten Objekten für einen (quasi) kontinuierlichen Stempeldruck vorzusehen, indem die Objekte nacheinander durch die auf dem Rad angeordneten Stempel bedruckt werden.

Erfindungsgemäß ist die Druckmaschine vorzugsweise dazu eingerichtet, den Stempeldruck nach Durchführen des digitalen Bedruckens durchzuführen, so dass der Stempeldruck grundsätzlich auch auf bereits digital bedruckte Oberflächen erfolgen kann bzw. erfolgt. Einzeldruckmaschinen oder Stationen von Druckmaschinen mit mehreren Einzeldruckmaschinen, die jeweils mindestens einen Tintenstrahldruckkopf und ein Druckwerk mit einem Stempel aufweisen, sind in diesem Sinne vorzugsweise dazu eingerichtet, zunächst den Digitaldruck auszuführen und nach diesem zusätzlich einen Stempeldruck (auch im Sinne: Tampondruck) aufzubringen. Dazu wird das 3-dimensionale Objekt, ohne es aus einer Ein-/Aufspannung bspw. auf einem Drehteller zu nehmen, mittels geeigneter Verstelleinrichtungen, wie z.B. Servomotoren, so vor dem Stempel ausgerichtet, dass der Stempeldruck an eine vorgesehene Stelle aufgebracht werden kann. Der Stempel kann dabei erfindungsgemäß bei einer Einzeldruckmaschine mittels einer Mechanik, z.B. durch einen verstellbaren Zylinder, auf die Objektoberfläche gedrückt und so ein entsprechender Abdruck erzeugt werden.

Gemäß der Erfindung ist die Druckmaschine als Karussellmaschine mit mehreren Druckstationen ausgebildet, welche am äußeren Umfangsrand eines Maschinenrads, d.h. auf dem Maschinenrad mitdrehend, in einem vorgegeneben Bogenmaß vorzugsweise äquidistant angeordnet sind und jeweils als Einzeldruckmaschine zum digitalen Bedrucken von 3-dimensionalen Objekten mit mindestens einem Tintenstrahldruckkopf oder mehreren Tintenstrahldruckköpfen und einem Drehteller zur Aufnahme des 3-dimensionalen Objekts ausgebildet sind, wobei das Maschinenrad mit den Druckstationen während des Bedruckens der 3-dimensionalen Objekte in jeweils einer vorzugsweise konstanten, vorgegebenen Umfangsgeschwindigkeit rotiert.

Eine Einzeldruckmaschine einer Druckstation zum digitalen Bedrucken von 3-dimensionalen Objekten an einer Druckstation der Druckmaschine entspricht also im Aufbau und der Funktion der im Oberbegriff beschriebenen Druckmaschine, wobei in die Karussellmaschine mehrere dieser Einzeldruckmaschinen an einem vorzugsweise kontinuierlich drehenden Maschinenrad aufweist. Die als Karussellmaschine ausgebildete Druckmaschine ist dazu eingerichtet, dass während der Rotation des Maschinenrads in einer oder jeder Einzeldruckmaschine das digitale Bedrucken des dreidimensionalen Objekts durchgeführt wird. Der digitale Druck erfolgt zwischen einer Einlaufeinrichtung, mit der das 3-dimensionale Objekt einer Einzeldruckmaschine der Druckmaschine zugeführt wird, und einer Auslaufeinrichtung, mit der das 3-dimensionale Objekt nach dem digitalen Druck wieder aus der Einzeldruckmaschine der Druckmaschine ausgeführt wird. Zwischen der Einlaufeinrichtung und der Auslaufeinrichtung erfolgt dann auch der Stempeldruck.

In einer Ausführungsform kann jede Einzeldruckmaschine an einer Druckstation der Druckmaschine ein vorbeschriebenes Druckwerk mit einem Stempel zum Bedrucken des 3-dimensionalen Objekts mittels Stempeldruck aufweisen.

Insbesondere bei kontinuierlich laufenden Karussellmaschinen kann vorgesehen sein, auch den Stempeldruck kontinuierlich und nicht taktweise durch die beispielhaft bereits erwähnten vor- und zurückfahrenden mechanischen Stellsysteme auszubilden. Dies wird erfindungsgemäß dadurch erreicht, dass die Stempel auf dem drehbaren Rad des Druckwerks und die zu bedruckenden Oberflächen der in den Druckstationen der Karussellmaschine aufgenommenen 3-dimensionalen Objekte auf dem Maschinenrad mit demselben Bogenmaß, d.h. einem identischen oder ähnlichen Bogenmaß mit vorzugsweise weniger als 10% Abweichung, angeordnet sind und sich mit derselben Umfangsgeschwindigkeit, insbesondere einer identischen oder ähnlichen Umfangsgeschwindigkeit, vorzugsweise weniger als 10% Abweichung, bewegen, so dass die nacheinander angeordneten Stempel auf dem rotierenden Rad die in jeweils am Umfangsrand in aufeinanderfolgenden Druckstationen angeordneten 3-dimensionalen Objekte mittels Stempeldruck bei der Berührung der Oberfläche der 3-dimensionalen Objekte durch die Stempel bedrucken. Da sich die Stempel auf dem drehbaren Rad mit derselben Umfangsgeschwindigkeit wie das Maschinenrad der Karussellmaschine bewegen, werden die 3-dimensionalen Objekte in den Einzeldruckmaschinen der Druckstationen der Karussellmaschine also nacheinander von jeweils dem nächsten Stempel bedruckt.

Erfindungsgemäß wird also vorgeschlagen, dass am Hüllkreis der Außenkontur der zu bedruckenden Oberfläche zahnradartig ein anderes Rad angeordnet wird, das mit gleicher oder nahezu gleicher Umfangsgeschwindigkeit wie das Karussell betrieben wird. Der Antrieb wird also mit dem Karussell synchronisiert. Auf diesem Rad sind erfindungsgemäß die mehreren Stempel angeordnet, die in der gleichen oder nahezu gleichen Teilung wie die zu bedruckenden Objekte am Umfang des Karussells in den Druckstationen angeordnet sind. Dieses Rad mit den Stempeln wird entweder so mit der Digitaldruckmaschine verbunden oder so an die Digitaldruckmaschine herangeschoben, dass die Stempel die Oberfläche der 3-dimensionalen Objekte zum Bedrucken ausreichend berühren, um den Stempeldruck durchzuführen.

Idealerweise hat das Rad dasselbe Bogenmaß zwischen den Stempeln oder Tampons, wie die Objekte auf der Digitaldruckmaschine. Dies würde aber bei unterschiedlich großen zu bedruckenden Hüllkreisen der zu bedruckenden 3-dimensionalen Objekte, die dann entstehen, wenn z.B. Objekte unterschiedlichen Durchmessers an ihrer Außenseite zu bestempeln sind, zu unterschiedlichen Bogenmaßen führen. Dieses unterschiedliche Bogenmaß könnte erfindungsgemäß durch entsprechende Formatteile für jeden Objektdurchmesser ausgleichbar sein. Der Einbau und die Justage solcher Formateile sind jedoch aufwendig.

Anstelle der Verwendung von Formatteilen wird gemäß einer besonders bevorzugten Weiterentwicklung daher vorgeschlagen, dass das Bogenmaß zwischen zwei aufeinanderfolgenden Stempeln zwischen einem minimalen Bogenmaß und einem maximalen Bogenmaß liegt, die sich zwischen zu bedruckenden Oberflächen der 3-dimensionalen Objekte in zwei aufeinanderfolgenden Einzeldruckmaschinen für 3-dimenionale Objekte minimaler Ausdehnung (minimales Bogenmaß) und für 3-dimenionale Objekte maximaler Ausdehnung (maximales Bogenmaß) ergeben. Vorzugsweise entspricht das Bogenmaß zwischen zwei aufeinanderfolgenden Stempeln genau dem Mittelmaß zwischen dem minimalen Bogenmaß und dem maximalen Bogenmaß. Stellt man dieses Bogenmaß als Teilung des Stempels ein, so wird bei kleinerem oder größerem Bogenmaß auf der Digitaldruckmaschine zwischen dem Stempel und der zu bedruckenden Objektoberfläche eine im nachfolgenden auch Schlupf genannte Relativbewegung auftreten, die je nach der Ausdehnung des 3-dimenionalen Objekts (größer oder kleiner als das Mittelmaß) einmal positiv und einmal negativ ist. Erfindungsgemäß wurde festgestellt, dass dieser Schlupf zu tolerieren ist, da er üblicher Weise ein Bruchteil der Druckbreite eines Logos im Stempeldruck beträgt. Dies wird nachfolgend anhand eines konkreten Zahlenbeispiels erläutert, ohne dass das beschriebene Konzept auf genau dieses konkrete Beispiel beschränkt sein soll.

Das Bogenmaß einer Objektaußenkontur auf einer Druckmaschine mit 48 Stationen und 2,3 m Teilkreisdurchmesser schwankt bei Bedruckung von z.B. 3-dimensionalen Objekten mit 50 bis 100 mm Durchmesser zwischen 157,08 mm und 153,80 mm. Der Mittelwert beträgt daher 155,44 mm. Da ein typisches Logo im Stempeldruck (d.h. wie eingangs definiert im "klassischen" Stempeldruck oder im Tampondruck) eine Größe von ca. 9 mm Druckbreite hat, ist der zu bedruckende Weg daher 5,7% des Bogenmaßes.

Der Unterschied von der Bewegung des Mittelwerts auf dem Stempelrad (d.h. dem drehbaren Rad mit den mehreren Stempeln) und dem 3-dimensionalen Objekt auf der Karusselldruckmaschine während des Stempeldrucks beträgt daher ca. 5,7% der Differenz der beiden Bogenmaße bei 3-dimensionalen Objekten mit größtem und kleinstem Durchmesser, d.h. maximaler und minimaler Ausdehnung. Diese Bogenmaßdifferenz ergibt sich in dem Zahlenbeispiel absolut also zu ca. 1,63 mm und die ca. 5,7% davon sind 0,09 mm, also weniger als 1/10 mm. Diese Differenz kann erfindungsgemäß vernachlässigt werden, so dass es möglich ist, mit einer einzigen Teilung des drehbaren Rades mit den mehreren Stempeln (Stempelrad) alle unterschiedlichen Objektgrößen der 3-dimensionalen Objekte im Stempeldruck zu bedrucken.

Dennoch wird gemäß einer erfindungsgemäß Weiterentwicklung vorgeschlagen, den Schlupf zu verringern oder zu vermeiden. Dazu kann vorgesehen sein, dass die Stellantriebe zum Positionieren des zu bedruckenden 3-dimensionale Objekt vor dem Stempel dazu eingerichtet sind, das 3-dimensionale Objekt während des Stempeldrucks in oder entgegen der Richtung der zu bedruckenden Oberfläche des 3-dimensionalen Objekts, bei einer Karussellmaschine also in oder entgegen der Umfangsbewegungsrichtung des Maschinenrades der Karussellmaschine, zu bewegen. Hierdurch wird die Druckwegstrecke verlängert oder verkürzt und gleichzeitig bei vom Mittelwert abweichendem Objektdurchmesser der 3-dimensionalen Objekte eine Quasi-Abwälzbewegung wie bei Zahnrädern zwischen Stempel und zu bedruckender Oberfläche des 3-dimensionalen Objekts erreicht.

Dies kann erfindungsgemäß besonders einfach erreicht werden, indem die Stellantriebe zum Positionieren des zu bedruckenden 3-dimensionalen Objekts vor dem Stempel dazu eingerichtet sind, das 3-dimensionale Objekt während des Stempeldrucks durch Bestimmen von Richtung und Geschwindigkeit der Bewegung des 3-dimensionalen Objekts so zu bewegen, dass die Umfangsgeschwindigkeit der zu bedruckenden Oberfläche des 3-dimensionalen Objekts der Umfangsgeschwindigkeit der Stempel auf dem drehbaren Rad entspricht. Einfacher Weise kann dafür der Drehteller, auf dem das Objekt steht und der durch einen Servomotor oder anderen geeigneten, regelbaren Motor angetrieben wird, während des Stempeldrucks entsprechend gedreht werden, um die Druckwegstrecke zu verlängern oder zu verkürzen. Hierzu wird der Motor des Drehtellers, auf dem das 3-dimensionale Objekt steht, während des Stempeldrucks bzw. Stempeldruckvorgangs in oder gegen Umfangsrichtung gedreht. Damit wird die Umfangsgeschwindigkeit der zu bedruckenden Oberfläche des Objekts entweder erhöht (wenn in Umfangsdrehrichtung der Karussellmaschine gedreht wird) bzw. verlangsamt (wenn gegen die Umfangsdrehrichtung der Karussellmaschine gedreht wird). Damit ist erfindungsgemäß eine Möglichkeit gegeben, die Umfangsgeschwindigkeit von Stempel bzw. Tampon und zu bedruckender Oberfläche aneinander anzugleichen.

Erfindungsgemäß kann zur Steuerung des digitalen Drucks und des Stempeldrucks eine Steuereinrichtung vorgesehen sein, welche die Komponenten der erfindungsgemäßen Druckmaschine in der beschriebenen Weise ansteuert. Dazu weist die Steuereinrichtung eine Prozessoreinrichtung auf, die insbesondere mittels geeigneter Programmcodemittel zur Ausführung der einzelnen Steuerschritte eingerichtet ist. Im Hinblick auf die vorbeschriebene Anwendung ist die Steuereinrichtung auch zur Ermittlung der Drehung des 3-dimensionalen Objekts entsprechend der beispielhalft beschriebenen Berechnung eingerichtet, die Umfangsgeschwindigkeit der zu bedruckenden Oberfläche des Objekts zu ermitteln und entsprechend einzustellen. Dazu ist auch die Ausdehnung des 3-dimensionalen Objekts bekannt, vorzugsweise durch eine entsprechende Eingabe und/oder Detektion mittels eines Sensors, bspw. einer Kamera.

Es gibt auch Druckmaschinen, die als eine Taktmaschine ausgebildet sind, bei welcher mehrere Drehteller in einem vorgegeneben Bogenmaß, vorzugsweise äquidistant, auf einem drehbaren Maschinenrad angeordnet sind und mehrere Druckstationen vor dem Außenumfang des Maschinenrads in einem dem vorgegeneben Bogenmaß der Drehteller entsprechenden Abstand so angeordnet sind, dass in einer Drehstellung des Maschinenrads jeweils ein Drehteller vor einer Druckstation angeordnet ist, wobei mehrere Druckstationen mindestens einen Tintenstrahldruckkopf zum digitalen Bedrucken aufweisen und mindestens eine Druckstation ein Druckwerk mit einem Stempel zum Ausführen des Stempeldrucks aufweist. Bei Taktmaschinen, bei denen mehrere Einzelstationen nebeneinander angeordnet sind, kann jede Station ihren eigenen Stempel aufweisen. Im Falle von Taktmaschinen, die verschiedene Farben im Digitaldruck nacheinander in verschiedenen Druckstationen aufbringen, wird vorgeschlagen, das Druckwerk für den Stempeldruck in einer der Druckstationen mit dem digitalen Farbdruck, vorzugweise der letzten Druckstation mit digitalem Farbdruck, oder in einer separaten Druckstation anzuordnen. Die separate Druckstation ist vorzugsweise den Druckstationen für den Digitaldruck nachgeordnet. In dieser Anordnung kann der Stempeldruck in einer Taktmaschine mit nur einem geringen zusätzlichen Zeitaufwand erfolgen.

Denkbar und erfindungsgemäß vorteilhaft wäre es auch, die 3-dimensionalen Objekte nach Verlassen der Taktmaschine neu zu orientieren und anschließend nacheinander in einem Stempeldruckverfahren zu bedrucken, da der Stempeldruckvorgang im Vergleich zum Digitaldruck nur einen Bruchteil der Zeit (Bearbeitungs- bzw. Druckzeit) benötigt. Dies ist für den Fall besonders vorteilhaft, dass die Druckmaschine einen separaten Maschinenteil für den Digitaldruck und einen separaten Maschinenteil für den Stempeldruck aufweisen kann, bspw. weil in der Behandlungslinie Raum für eine derartige Anordnung ist. Dann kann diese Lösung besonders einfach in eine bestehende Anlage integriert werden und der Stempeldruck ergänzt werden, ohne die gewohnte Taktrate zu reduzieren. Ggf. können auch mehrere Stationen mit Stempeldruck entsprechend nacheinander in einer Taktmaschine angeordnet werden, um die gewünschte Taktrate zu erreichen.

Ein Druckwerk kann auch in einen Maschinenteil der Druckmaschine integriert sein, in dem sich die Tintenstrahldruckköpfe befinden. Erfindungsgemäß ist das Druckwerk in einen anderen Maschinenteil der Druckmaschine integriert, der von dem Maschinenteil mit den Tintenstrahldruckköpfen (9) verschieden ist. Dies ermöglicht es, den Stempeldruckvorgang entweder direkt im Anschluss an den Digitaldruckvorgang in dem Maschinenteil der Druckmaschine mit den Tintenstrahlköpfen selbst oder in einem nachgeschalteten Maschinenteil auszuführen und bspw. das gewünschte Logo mit dem Stempel aufzubringen. In dem zweiten Fall kann der Stempeldruck auch zeitlich entkoppelt von dem Digitaldruck erfolgen, ggf. sogar losgelöst von einer Karussellanordnung der Druckmaschine für den Digitaldruck. Mit anderen Worten können die 3-dimensionalen Objekte von dem einen Maschinenteil der Druckmaschine mit den Tintenstrahldruckköpfen durch einen geeigneten Transporteur zu einem anderen Maschinenteil mit dem Stempeldruckwerk verbracht werden.

Aufgrund der flexiblen Gestaltungsmöglichkeit und der elastischen, sich der Form der zu bedruckenden Oberfläche des 3-dimensionalen Objekts (in den Grenzen der gegebenen Elastizität) anpassenden Form ist erfindungsgemäß besonders vorteilhaft, wenn das Druckwerk als Stempel einen Tampon im Sinne eines strukturlosen, elastischen Druckkörpers aufweist, der die Druckfarbe durch Aufdrücken auf eine Matrize, welche auch als Klischee bezeichnet wird, aufnimmt, in welcher eine dem Druckbild gewünschte, mit Druckfarbe gefüllte Vertiefung vorgesehen ist. So kann durch Auswechseln der Matrize auch das Motiv bzw. Logo des Stempeldrucks einfach gewechselt werden.

Eine erfindungsgemäß bevorzugte Verwendung der Druckmaschine sieht einen Einsatz des Stempeldrucks für solche Aufdrucke vor, die nicht mit Tinten erreichbar sind, die in Tintenstrahldruckköpfen einsetzbar sind. Dies gilt insbesondere für Sicherheitsanwendungen, in denen die Echtheit des Aufdrucks durch bestimmte, insbesondere mit Sensoren berührungsfrei messbare Eigenschaften ermittelt wird. Für diesen Fall kann erfindungsgemäß vorgesehen sein, dass die Druckfarbe für den Stempeldruck eine Sicherheitstinte ist, die bezüglich der Pigmentgröße und/oder anderer Eigenschaften, wie dem Fließverhalten oder dgl., nicht in Tintenstrahldruckköpfen verarbeitbar ist.

Um das Aufbringen eines Stempeldrucks auf ein 3-dimensionales Objekt einfach ein- und auszuschalten kann neben einer direkten Ansteuerung des Stempels erfindungsgemäß auch vorgesehen werden, dass das Druckwerk eine Farbauftragseinrichtung mit einer ansteuerbaren Mechanik aufweist, welche dazu eingerichtet ist, die Farbauftragseinrichtung zurückzuziehen, wenn kein 3-dimenionales Objekt bedruckt werden soll. Dies kann bspw. vorgesehen werden, wenn sich kein 3-dimensionales Objekt in der Druckstation für den Stempeldruck befindet oder kein Druckbefehl für das spezielle 3-dimensionale Objekt in der Druckstation vorliegt. Damit wird erfindungsgemäß also vorgeschlagen, den Stempel nur dann mit Druckfarbe zu versehen, wenn auch wirklich ein Druck abgesetzt werden soll. Immer dann, wenn sich entweder kein 3- dimensionales Objekt an der Druckposition für den Stempeldruck befindet oder ein solches Objekt aus welchen Gründen auch immer nicht bedruckt werden soll, wird keine Druckfarbe auf den Stempel aufgetragen. Im Falle eines Tampons als Stempel kann die Farbauftragseinrichtung, welche die Matrize, von der ein Tampon die Farbe übernimmt, mit Druckfarbe versieht, kurzzeitig für die Farbübertragung mechanisch zurückgezogen werden, damit die Matrize ohne Farbe bleibt. Dazu reicht es eine Farbauftragswalze um einen kurzen Weg zurückzuziehen. Eine solche Bewegung ist mittels einer Kurvenscheibe oder über Servoantriebe technisch unproblematisch zu realisieren. Bei klassischen Stempeln entfällt die Matrizenwalze und die Farbwalze trägt direkt auf den Stempel auf. Hier gilt das vorbeschriebene Verfahren entsprechend genauso. Dann wird die Farbauftragswalze gegenüber dem klassischen Stempel, der keinen Farbauftrag bekommen soll, zurückgezogen.

Weiterhin wird erfindungsgemäß vorgeschlagen, dass die Druckmaschine eine gemeinsame Trocknungs- und/oder Härtungseinrichtung aufweist, welche die für den Digitaldruck verwendete Drucktinte der Tintenstrahldruckköpfe und die verwendete Druckfarbe für den Stempeldruck gemeinsam härtet bzw. trocknet, z.B. durch UV-Licht. Die Stempelfarbe wird dann also zusammen mit der Digitaldrucktinte gehärtet bzw. getrocknet.

Weitere Vorteile, Merkmale und Anwendungsmöglichkeiten ergeben sich auch aus der nachfolgenden Beschreibung von Ausführungsbeispielen und der Zeichnung. Dabei bilden alle beschriebenen und/oder bildlich dargestellten Merkmale für sich oder in beliebiger Kombination den Gegenstand der vorliegenden Erfindung, auch unabhängig von ihrer Zusammenfassung in den Ansprüchen oder deren Rückbezügen.

Es zeigen:
- Fig 1.: eine bekannte, als Einzeldruckmaschine ausgebildete Druckmaschine;
- Fig. 2: eine als Karusselldruckmaschine ausgebildete Druckmaschine gemäß einer Ausführungsform der Erfindung, wobei an Druckstationen der Karusselldruckmaschine jeweils eine Einzeldruckmaschine gemäß Fig. 1 angeordnet sein kann; und
- Fig. 3: eine bekannte, als Taktmaschine ausgebildete Druckmaschine mit feststehenden, nicht umlaufenden Druckköpfen und einer Druckstation für den Stempeldruck.

In Fig. 1 ist eine als Einzeldruckmaschine ausgebildete Druckmaschine 1 schematisch mit den für die Erfindung wesentlichen Komponenten dargestellt. Die Druckmaschine 1 weist vier Tintenstrahldruckköpfe 9 für die verschiedenen Druckfarben wie Cyan (C), Magenta (M), Yellow (Y) und Schwarz (K) und einen mittels eines Stellantriebs angetriebenen Drehteller 8 zur Aufnahme eines 3-dimensionalen Objekts 7 auf, das in dem dargestellten Ausführungsbeispiel als eine Flasche ausgebildet ist. Diese Anwendung mit einer Flasche 7 ist erfindungsgemäß besonders bevorzugt.

Der Drehteller 8 mit Stellantrieb ist dazu ausgebildet, das 3-dimensionale Objekt 7 vor den Tintenstrahldruckköpfen 9 zu platzieren und um seine eigene Achse zu rotieren. Während der Rotation des 3-dimensionalen Objekts 7 vor einem Tintenstrahldruckkopf 9 wird die Oberfläche des 3-dimensionalen Objekts 7 in bekannter Weise digital bedruckt. Dazu werden während der Drehung des Objekts 7 bei Bedarf Tintentropfen auf die Oberfläche gespritzt (Drop-on-demand-Verfahren), so dass die einzelnen Tintentropfen auf der Oberfläche das gewünschte Druckbild ergeben. Bei mehrfarbigen Bildern druckt jeder Tintenstrahlkopf 9 seine Farbe auf einen Bildpunkt der Oberfläche. Mischfarben werden durch Aufeinanderdrucken verschiedener Farben erzeugt. In der dargestellten Anordnung befinden sich je zwei Tintenstrahldruckköpfe 9 in einer Rotationsebene. Ein Gesamtdruck in vier Farben wird in diesem Fall so erzeugt, dass der Drehteller das 3-dimensioale Objekt nacheinander in jeder der beiden Rotationsebenen vor den Tintenstrahldruckköpfen 9 positioniert und rotiert. Die Höhenverstellung ist durch die beiden Doppelpfeile in vertikaler Richtung angedeutet.

Abweichend von einem solchen Aufbau ist es grundsätzlich auch möglich, die Tintenstrahldruckköpfe 9 so in einer Rotationsebene um das 3-dimensionale Objekt 7 verteilt anzuordnen, dass während der Rotation in dieser einen Rotationsebene alle Farben durch die Tintenstrahldruckköpfe auf die zu bedruckende Oberfläche des 3-dimensionalen Objekts 7 aufgedruckt werden.

Die Druckmaschine 1 weist erfindungsgemäß ergänzend ein Druckwerk 22 mit einem Stempel 5 zum Bedrucken des 3-dimensionalen Objekts 7 mittels eines als Stempeldruck ausgeführten separaten Drucks einer Markierung oder eines Logos auf. Dazu wird das 3-dimensionale Objekt 7 mittels Stellantrieben so vor dem Stempel 5 ausgerichtet, dass der Druck an einer vorbestimmten Stelle des 3-dimensionalen Objekts 7 erfolgt, indem der Stempel 5 durch das Druckwerk 22 auf die Oberfläche des Objekts 7 aufgedrückt wird. Das Objekt befindet sich dazu weiterhin auf dem angetriebenen Drehteller 7, der entsprechend so vor dem Druckwerk 22 positioniert ist, dass der Stempel auf die gewünschte Position des 3-dimensionalen Objekts 7 aufgedrückt werden kann. Dies ist in Fig. 1 durch den auf das Objekt 7 zeigenden Pfeil angedeutet.

In dem Druckwerk 22 ist ferner eine Farbauftragseinrichtung 23 vorgesehen, mit der die Druckfarbe auf den Stempel 5 aufbracht wird. Bei dem in Fig. 1 dargestellten Beispiel ist der Stempel 5 als klassischer Stempel mit einer erhabenen, formstabilen Druckform ausgebildet, welche das zu druckende Motiv bildet, das beim Aufpressen des Stempel 5 auf das 3-dimensionale Objekt 7 im Stempeldruck dort aufgedruckt wird. In diesem Fall kann die Farbauftragseinrichtung 23 einfacherweise ein auch als Farbkissen bezeichnetes Stempelkissen 6 aufweisen, auf das der Stempel 5 mittels einer Mechanik aufgedrückt wird. Dazu ist in dem dargestellten Beispiel der Stempel 5 verschwenkbar gelagert. Dann kann dieselbe Verstelleinheit des Druckwerks 22, mit welcher der Stempel 5 auf die Oberfläche des 3-dimensionalen Objekts 7 aufgedrückt wird, auch dazu verwendet werden, den Stempel 5 für den Auftrag der Druckfarbe auf das Stempelkissen 6 aufzudrücken. Dies ist in Fig. 1 dargestellt, in der der eine Stempel 5 sowohl in der Druckposition vor dem 3-dimensionalen Objekt als auch vor dem Stempelkissen 6 gezeigt ist, wobei die Verstellung durch den Pfeil zwischen den beiden Positionen angedeutet ist. Bei einem realen Stempeldruck werden diese Positionen nacheinander angesteuert.

Der erfindungsgemäße Ablauf des Bedruckens des 3-dimensionalen Objekts 7 in der Druckmaschine 1 kann dabei erfindungsgemäß derart ablaufen, dass ein zu bedruckendes Objekt 7 auf den Drehteller 8 der als Einzelstation ausgebildeten Druckstation 1 gesetzt und - in der Darstellung - nach oben gefahren und zwischen die Tintenstrahldruckköpfe 9 platziert wird. Durch Drehen des Drehtellers 8 wird die Oberfläche des 3-dimensionalen Objekts zum digitalen Bedrucken nach dem Drop-on-demand-Prinzip an den Tintenstrahldruckköpfen 9 vorbeigeführt. Nach dem digitalen Bedrucken wird das Objekt 7 auf dem Drehteller 8 mittels des Stellantriebs wieder abgesenkt.

Nach Absenken des Objekts 7, bspw. in die Ausgangsposition, in auch die Aufgabe des 3-dimensionalen Objekts 7 in die Druckmaschine 7 erfolgt, wird durch den Stellantrieb des Drehtellers 8 die zu bestempelnde Oberfläche des 3-dimensionlaen Objekts 7 vor den Stempel 5 gedreht und dieser durch seine nicht im Detail gezeichnete Mechanik auf das Objekt 7 gepresst. Der Stempel 5 wird anschließend auf das Stempelkissen 6 gedrückt um für den nächsten Stempelvorgang bereit zu sein. Alternativ kann dies auch jeweils vor einem Stempelvorgang erfolgen.

Damit lässt sich der Digitaldruck erfindungsgemäß in einer einfachen Druckmaschine 1 mit dem Stempeldruck kombinieren. Erfindungsgemäß ist es auch möglich, das Druckwerk 22 in der Druckmaschine 1 in der Rotationsebene mit einem Teil der oder allen Tintenstrahldruckköpfen 9 anzuordnen.

In Fig. 2 ist eine weitere Ausführungsform einer erfindungsgemäßen Druckmaschine 3 dargestellt, die als Karussellmaschine mit mehreren Druckstationen ausgebildet ist. Die einzelnen Druckstationen sind auf einem rotierenden Maschinenrad 24 ausgebildet. Dazu sind an jeder Druckstation eine Einzeldruckmaschinen entsprechend der Druckmaschine 1 angeordnet. Eine dieser Einzeldruckruckmaschinen 1 ist in Fig. 2 eingezeichnet, wobei ein dem Drehteller 4 aus Fig. 1 in wesentlichen Funktionen entsprechender Drehteller 14, vier in einer Rotationsebene um den Drehteller 14 angeordnete Tintenstrahldruckköpfe 9 sowie ein Druckwerk 22 mit Stempel 5 vorgesehen sind, das auch mit in der einen Rotationsebene liegt. Mit dem Begriff "eine Rotationsebene" ist gemeint, dass der Drehteller 14 in einer axialen Position angeordnet ist und sowohl das digitale Bedrucken als auch der Stempeldruck eines auf dem Drehteller 14 aufgenommenen und rotierenden 3-dimensionalen Objekts 7 in dieser Ebene erfolgt.

Die einzelnen Druckstationen mit den Einzeldruckmaschinen 1 sind jeweils am äußeren Umfangsrand eines Maschinenrads 24 mit dem Maschinenrad 24 mitdrehend und in einem vorgegeneben Bogenmaß 12 vorzugsweise äquidistant angeordnet. Der Einfachheit halber sind in der schematischen Darstellung gemäß Fig. 2 die einzelnen Druckstationen durch Darstellung der Drehteller 14 repräsentiert, die in einem Bogenmaß 12 der Teilung auf dem Maschinenrad 24 des Karussells angeordnet sind. Auf einem Drehteller 14 ist beispielhaft eine Flasche 7 als 3-dimensionales Objekt 7 eingezeichnet.

In bekannter Weise geschieht die Aufgabe der 3-dimensionalen Objekte 7 auf die Druckmaschine 3 mittels einer Einlaufsternwelle 19 als Einlaufeinrichtung. Entsprechend ist eine Auslaufsternwelle 20 als Auslaufeinrichtung vorgesehen, mit der die 3-dimensionalen Objekte 7 nach der Behandlung auf der Druckmaschine 3 wieder entnommen werden. Die Einlaufsternwelle 19 und die Auslaufsternwelle 20 sind tangential an dem Maschinenrad 24 der Druckmaschine 3 angeordnet und werden respektive über einen Objektzulauf 10 bzw. Objektauslauf 11 mit einem weiteren, nicht dargestellten Transportsystem für die 3-dimensionalen Objekte 7 verbunden.

Der Ablauf der Behandlung ist wie folgt: Die 3-dimensionalen Objekte 7 fahren über die Einlaufsternwelle 19 auf das kontinuierlich drehende Karussell der Druckmaschine 3, auf dem in regelmäßiger Teilung die Stationen für die Einzeldruckmaschinen 1 mit Tintenstrahldruckköpfen 9 vorgesehen sind. In der Regel sind alle Einzeldruckmaschinen 1 montiert. Bei dem Einlauf der Objekte 7 aus der Einlaufsternwelle 19 werden die Objekte 7 in der Einzeldruckmaschine 1 auf den Drehteller 14 gestellt, die durch einen in Figur 1 bei dem Drehteller 8 ersichtlichen Motor als Antrieb angetrieben werden. Das digitale Bedrucken erfolgt wie in Bezug auf die Ausführungsform gemäß Fig. 1 beschrieben, während die Einzeldruckmaschine 1 auf dem Maschinenrad 24 der Druckmaschine 3 kontinuierlich weiterdreht.

Anschließend werden die Objekte 7 wie bei der Ausführungsform gemäß Fig. 1 beschrieben, für den Stempeldruck ausgerichtet. Nach dem Stempeldruck werden die fertig bedruckten Objekte dann über die Auslaufsternwelle wieder aus der Druckmaschine 3 entnommen.

Gemäß einer ersten Ausgestaltung der Ausführungsform gemäß Fig. 2 kann der Stempeldruck mittels des Druckwerks 22 erfolgen, das wie zu Fig. 1 beschrieben arbeitet. In diesem Fall ist ein solches Druckwerk 22 in jede Einzeldruckmaschine 1 der Druckmaschine 3 integriert.

Eine andere zweite Ausgestaltung des Stempeldrucks ist auch in Fig. 2 mit dargestellt, ohne dass die beiden Ausgestaltungen zwangsläufig miteinander kombiniert werden müssen. Bei dieser zweiten Ausgestaltung kann erfindungsgemäß auf das Druckwerk 22 in den Einzeldruckmaschinen 1 der Druckmaschine 3 verzichtet werden. In einem solchen Fall kann die Einzeldruckmaschine 1 - bei ansonsten gleichem Aufbau - also auch ohne das Druckwerk 22 ausgebildet sein. Stattdessen weist die Druckmaschine 3 ein Druckwerk 25 für den Stempeldruck auf, das ortsfest benachbart zu dem Maschinenrad 24, d.h. nicht mit dem Maschinenrad 24 der Druckmaschine 1 mitdrehend, derart angeordnet ist, ein Stempel 5 ein auf den Drehteller 14 aufgenommenes 3-dimensionales Objekt 7 in einer Drehstellung des Maschinenrades 24 berührt und den Stempeldruck ausführt. Dadurch kann jedes 3-dimensionale Objekt in einer Einzeldruckmaschine während der Drehung des Maschinenrads 24 durch das Druckwerk 25 mit dem Stempeldruck bedruckt werden.

Dazu weist das Druckwerk 25 ein auch als Stempelrad bezeichnetes drehbares Rad 15 auf, auf dessen Umfangsrand mehrere Stempel 5 ausgebildet sind. Das drehbare Rad 15 ist dazu angeordnet und eingerichtet, an den zu bedruckenden 3-dimensionalen Objekten 7 in der Druckmaschine 3 so vorbei zu rotieren, dass die Stempel 7 die Oberfläche der zu bedruckenden Objekte 7 an der bezogen auf die Druckmaschine 3 radial nach außenweisen Position der Oberfläche berühren. Mit dem Maschinenrad 24 (Karussell) der Druckmaschine 3 dreht sich mit gleicher Umfangsgeschwindigkeit das drehbare Rad 15, wobei im Idealfall bei kontant gleicher Bogenlänge 12 (Bogenmaß) zwischen zwei zu bedruckenden 3-dimensionalen Objekten 7 in aufeinanderfolgenden Druckstationen zwei aufeinanderfolgende Stempel 5 auf dem Stempelrad 15 mit der gleichen Bogenlänge 13 (Bogenmaß) beabstandet sind. Dadurch ist im kontinuierlichen Betrieb der Druckmaschine 3, d.h. bei kontinuierlicher Drehung des Maschinenrads 24, ein Stempeldruck durchführbar.

Die in der Druckmaschine 3 zu bedruckenden 3-dimensionalen Objekte 7 können eine unterschiedliche Ausdehnung haben, d.h. vom Zentrum des Drehtellers 14 unterschiedlich weit radial (bezogen auf die Druckmaschine 3) vorstehen. Ist das Objekt 7 größer als ein Mittelwert zwischen einer maximalen und einer minimalen Ausdehnung der auf der Druckmaschine 3 zu bedruckenden (verschiedenen) 3-dimensionalen Objekte 7, so sind dessen Bogenmaß 12 die Umfangsgeschwindigkeit etwas größer als das Bogenmaß 13 und die Umfangsgeschwindigkeit des Rades 15 (Stempelrad) mit den Stempeln. Dies kann in den meisten Fällen vernachlässigt werden, jedoch kann erfindungsgemäß vorgeschlagen werden, dies bei größeren Abweichungen mit dem Antrieb des Drehtellers 14 zu korrigieren, indem dieser entweder zur Verlangsamung gegen die Umfangsdrehrichtung des Karussells 3 gedreht wird oder für eine gewollte schnellere Umfangsgeschwindigkeit des Objekts 7 in Umfangsdrehrichtung gedreht wird. Dies wurde anhand eines Beispiels bereits erläutert.

In dem dargestellten Beispiel des Druckwerks 25 ist dieses mit den bereits erläuterten Tampons als Stempel 5 auf dem drehbaren Rad 15 (Stempelrad) ausgebildet. Diese Tampons erhalten ihre zu druckende Form (respektive das zu druckende Motiv) durch auch als Klischee bezeichnete Matrizen 21, die auf einem Matrizenrad 16 mit gleicher Teilung 13 angebracht sind und das zusammen mit dem drehbaren Rad 15 (Stempelrad) mit den Tampons angetrieben wird. Diese Matrizen 21 bekommen ihren Farbauftrag mit Druckfarbe durch eine Farbauftragswalze 17, die ebenfalls synchron mit dem Matrizenrad 16 und dem Stempelrad 15 angetrieben wird. Für den Fall, dass kein 3-dimenionales Objekt 7 mit dem Stempeldruck bedruckt werden soll, bspw. weil ein solches Objekt 7 in der entsprechenden Druckstation der Druckmaschine 3 fehlt oder weil kein Druckbefehl für das dort vorhandene Objekt 7 erfolgt, ist eine Mechanik 18 zum Zurückziehen der Farbauftragswalze 17 vorgesehen. Wenn kein Farbauftrag auf die Matrize 21 und/oder den Stempel 5 erfolgt, findet auch kein Stempeldruck auf das Objekt statt. Bei einem als klassischem Stempel ausgebildeten Stempel 5 fehlt das Matrizenrad 16 mit den Matrizen 21, da klassische Stempel die zu stempelnde Information in ihrem Design tragen.

Im Falle des Fehlens eines Objekts 7 oder dem Befehl des Nichtbestempelns für ein Objekt 7 wird die Farbauftragswalze 17 für die Zeit, die es in Kontakt mit der entsprechenden Matrize 21 (oder dem Stempel 5 auf dem Stempelrad 15) wäre, also durch den Mechanismus der Mechanik 18 zurückgezogen, so dass die entsprechende Matrize 21 (oder der entsprechende Stempel 5) ohne Farbauftrag vorbeigedreht wird. Danach schwenkt die Farbauftragswalze 17 zurück für den Farbauftrag auf der nachfolgenden Matrize 21 oder den nachfolgenden Stempel 5, sofern diese(r) einen Farbauftrag bekommen soll.

Beide Ausgestaltungen, d.h. die erste Ausgestaltung mit dem Druckwerk 22 und die zweite Ausgestaltung mit dem Druckwerk 25, die beide in Fig. 2 dargestellt sind, können erfindungsgemäß jeweils einzeln oder auch kombiniert eingesetzt werden.

Schließlich zeigt Fig. 3 als weitere Ausführungsform der Erfindung eine Taktmaschine als Druckmaschine 4, bei der mehrere Drehteller 14 in einem vorgegeneben Bogenmaß äquidistant auf einem drehbaren Maschinenrad 2 angeordnet sind und mehrere Druckstationen vor dem Außenumfang des Maschinenrads 2 in einem dem vorgegeneben Bogenmaß der Drehteller 14 so angeordnet sind, dass in einer Drehstellung des Maschinenrads 2 jeweils ein Drehteller 14 vor der Druckstation angeordnet ist, wobei mehrere Druckstationen mindestens einen Tintenstrahldruckkopf 9 zum digitalen Bedrucken aufweisen und eine Druckstation ein Druckwerk 22 mit einem Stempel 5 zum Ausführen des Stempeldrucks aufweist. Der Zulauf bzw. Auslauf erfolgt über einen Objektzulauf 10 bzw. einen Objektauslauf 11.

Bei einer taktweise arbeitenden Druckmaschine 4, bei der in jeder Druckstation ein anderer Prozessschritt, bspw. ein Druck oder ein nicht dargestellter Prozessschritt, wie z.B. eine Trocknung, stattfindet, sind auf den Objektzulauf 10 folgend mehrere nacheinander folgende Druckstationen mit den Tintenstrahldruckköpfen 9 gezeichnet, zu denen nacheinander die 3-dimensionalen Objekte 7 auf den Drehtellern des Maschinenrads 2 im Winkel α befördert werden. Nach Abschluss des digitalen Bedruckens wird dann das Objekt 7 über den Drehteller 14, auf dem es steht, so ausgerichtet, dass die zu bedruckende Stelle in der Druckstation vor den Stempel 5 des Druckwerks 22 wird positioniert. Ein Stempeldruck erfolgt mittels Stempel 5, bevor das Objekt in dem Objektauslauf 11 wieder von der Maschine 2 entnommen wird.

Wie in der gesamten Beschreibung auch der verschiedenen Ausführungsbeispiele kann der Stempel 5 als klassischer Stempel für den klassischen Stempeldruck oder als Tampon für den Tampondruck ausgeführt sein.

### Bezugszeichenliste:

- 1: Druckmaschine
- 2: drehbares Maschinenrad
- 3: Druckmaschine
- 4: Druckmaschine
- 5: Stempel
- 6: Stempelkissen
- 7: als Flasche ausgebildetes 3-dimensionales Objekt
- 8: Drehteller mit Stellantrieb
- 9: Tintenstrahldruckkopf
- 10: Objektzulauf
- 11: Objektauslauf
- 12: Bogenmaß der Teilung am Karussell
- 13: Bogenmaß der Teilung am Stempelrad
- 14: Drehteller
- 15: drehbares Rad
- 16: Matrizenrad
- 17: Farbauftragswalze
- 18: Mechanik zum Zurückziehen der Farbauftragswalze
- 19: Einlaufsternwelle
- 20: Auslaufsternwelle
- 21: Matrize
- 22: Druckwerk
- 23: Farbauftragseinrichtung
- 24: Maschinenrad
- 25: Druckwerk

## Patentansprüche

1. Druckmaschine zum digitalen Bedrucken von 3-dimensionalen Objekten (7) mit mindestens einem Tintenstrahldruckkopf (9) und einem Drehteller (14) zur Aufnahme des 3-dimensionalen Objekts (7), wobei der Drehteller (14) dazu ausgebildet ist, das Objekt (7) vor dem Tintenstrahldruckkopf (9) zu platzieren und um seine eigene Achse zu rotieren, damit die zu bedruckende Oberfläche des 3-dimensionalen Objekts (7) zum digitalen Bedrucken an dem Tintenstrahldruckkopf (9) vorbeigeführt wird, wobei die Druckmaschine (3) mindestens ein Druckwerk (25) mit einem Stempel (5) zum Bedrucken des 3-dimensionalen Objekts (7) mittels eines als Stempeldruck ausgeführten separaten Drucks einer Markierung oder eines Logos aufweist und wobei die Druckmaschine (3) als Karussellmaschine mit mehreren Druckstationen ausgebildet ist, welche am äußeren Umfangsrand eines Maschinenrads (24) in einem vorgegeneben Bogenmaß (12) angeordnet sind und zum digitalen Bedrucken von 3-dimensionalen Objekten (7) jeweils mindestens einen Tintenstrahldruckkopf (9) und einen Drehteller (14) zur Aufnahme des 3-dimensionalen Objekts (7) aufweisen, wobei das Maschinenrad (24) mit den Druckstationen während des Bedruckens der 3-dimensionalen Objekte (7) jeweils mit einer vorgegebenen Umfangsgeschwindigkeit rotiert, **dadurch gekennzeichnet, dass** das Druckwerk (25) eine mechanische Zustelleinheit aufweist, welche dazu eingerichtet ist, den Stempel (5) nach einem auslösenden Signal auf das 3-dimensionale Objekt (7) aufzudrucken, wobei das Druckwerk (25) mehrere Stempel (5) aufweist, die auf einem drehbaren Rad (15) angeordnet sind, wobei das drehbare Rad (15) dazu angeordnet und eingerichtet ist, an den zu bedruckenden 3-dimensionalen Objekten (7) in der Druckmaschine (3) so vorbei zu rotieren, dass die Stempel (5) die Oberfläche der zu bedruckenden 3-dimensionalen Objekte (7) berühren und wobei die Stempel (5) auf dem drehbaren Rad (15) des Druckwerks (25) und die zu bedruckenden Oberflächen der in den Druckstationen der Karussellmaschine aufgenommenen 3-dimensionalen Objekte (7) auf dem Maschinenrad (24) mit demselben Bogenmaß (12, 13) angeordnet sind und sich mit derselben Umfangsgeschwindigkeit bewegen, so dass die nacheinander angeordneten Stempel (5) auf dem rotierenden Rad (15) die in jeweils am Umfangsrand aufeinanderfolgenden Druckstationen angeordneten 3-dimensionalen Objekte (7) mittels Stempeldruck bedrucken.

2. Druckmaschine nach Anspruch 1, **dadurch gekennzeichnet, dass** Stellantriebe vorgesehen sind, welche dazu eingerichtet sind, das zu bedruckende 3-dimensionale Objekt (7) vor dem Stempel (5) zu positionieren.

3. Druckmaschine nach Anspruch1 oder 2, **dadurch gekennzeichnet, dass** die mechanische Zustelleinheit eine Mechanik aufweist, welche den Stempel (5) auf die Oberfläche des 3-dimensionalen Objekts (7) drückt.

4. Druckmaschine nach einem der vorhergehenden Ansprüche, **dadurch gekennzeichnet, dass** das Bogenmaß (13) zwischen zwei aufeinanderfolgenden Stempeln (5) zwischen einem minimalen Bogenmaß (12) und einem maximalen Bogenmaß (12) liegt, die sich zwischen zu bedruckenden Oberflächen der 3-dimensionalen Objekte (7) in zwei aufeinanderfolgenden Einzeldruckmaschinen (1) für 3-dimenionale Objekte (7) minimaler Ausdehnung und für 3-dimenionale Objekte (7) maximaler Ausdehnung ergeben.

5. Druckmaschine nach einem der Ansprüche 2 und 4, **dadurch gekennzeichnet, dass** die Stellantriebe zum Positionieren des zu bedruckenden 3-dimensionalen Objekts (7) vor dem Stempel (5) dazu eingerichtet sind, das 3-dimensionale Objekt (7) während des Stempeldrucks in oder entgegen der Richtung der zu bedruckenden Oberfläche des 3-dimensionalen Objekts (7) zu bewegen.

6. Druckmaschine nach Anspruch 5, **dadurch gekennzeichnet, dass** die Stellantriebe zum Positionieren des zu bedruckenden 3-dimensionalen Objekts (7) vor dem Stempel (5) dazu eingerichtet sind, das 3-dimensionale Objekt (7) während des Stempeldrucks durch Bestimmen von Richtung und Geschwindigkeit der Bewegung des 3-dimensionalen Objekts (7) so zu bewegen, dass die Umfangsgeschwindigkeit der zu bedruckenden Oberfläche des 3-dimensionalen Objekts (7) der Umfangsgeschwindigkeit der Stempel (5) auf dem drehbaren Rad (15) entspricht.

7. Druckmaschine nach einem der vorhergehenden Ansprüche, **dadurch gekennzeichnet, dass** das Druckwerk (25) als Stempel (5) einen Tampon aufweist, der die Druckfarbe durch Aufdrücken auf eine Matrize (21) aufnimmt, in welcher eine dem Druckbild gewünschte, mit Druckfarbe gefüllte Vertiefung vorgesehen ist.

8. Druckmaschine nach einem der vorhergehenden Ansprüche, **dadurch gekennzeichnet, dass** das Druckwerk (25) eine Farbauftragswalze (17) zum Auftragen von Druckfarbe mittels einer ansteuerbaren Mechanik (18) aufweist, wobei die ansteuerbare Mechanik (18) dazu eingerichtet ist, die Farbauftragswalze (17) zurückzuziehen, wenn kein 3-dimenionales Objekt (7) bedruckt werden soll.

9. Druckmaschine nach einem der vorhergehenden Ansprüche, **dadurch gekennzeichnet, dass** das Druckwerk (25) in einen anderen Maschinenteil der Druckmaschine (3) integriert ist, der von dem Maschinenteil mit den Tintenstrahldruckköpfen (9) verschieden ist.

10. Druckmaschine nach einem der vorhergehenden Ansprüche, **dadurch gekennzeichnet, dass** die Druckfarbe für den Stempeldruck eine Sicherheitstinte ist, die bezüglich der Pigmentgröße nicht in Tintenstrahldruckköpfen (9) verarbeitbar ist.

11. Druckmaschine nach einem der vorhergehenden Ansprüche, **dadurch gekennzeichnet, dass** die Druckmaschine (3) eine gemeinsame Trocknungs- und/oder Härtungseinrichtung für den Digitaldruck und den Stempeldruck aufweist.

## Claims

1. A printer for digitally printing on 3-dimensional objects (7) with at least one inkjet print head (9) and one rotary table (14) for accommodating the 3-dimensional object (7), wherein the rotary table (14) is designed for positioning the object (7) in front of the inkjet print head (9) and for rotating the object about its own axis in order to guide the surface of the 3-dimensional object (7) to be printed past the inkjet print head (9) for digital printing, wherein the printer (3) features at least one printing unit (25) with a stamp (5) for separately printing a sign or a logo on the 3-dimensional object (7) by means of a stamp-printing process, wherein the printer (3) is realized in the form of a carousel machine with multiple printing stations, which are arranged on the outer circumferential edge of a machine wheel (24) in a predefined radiant measure (12) and respectively feature at least one inkjet print head (9) and one rotary table (14) for accommodating the 3-dimensional objects (7) in order to digitally print on the 3-dimensional objects (7), and wherein the machine wheel (24) with the printing stations respectively rotates with a predefined circumferential speed while printing on the 3-dimensional objects (7), **characterized in that** the printing unit (25) features a mechanical adjusting unit that is designed for pressing the stamp (5) on the 3-dimensional object (7) in response to a trigger signal, wherein the printing unit (25) features multiple stamps (5) that are arranged on a rotatable wheel (15), wherein the rotatable wheel (15) is arranged and designed for rotating past the 3-dimensional objects (7) to be printed in the printer (3) such that the stamps (5) contact the surface of the 3-dimensional objects (7) to be printed, and wherein the stamps (5) are arranged on the rotatable wheel (15) of the printing unit (25) and the surfaces to be printed of the 3-dimensional objects (7) accommodated in the printing stations of the carousel machine are arranged on the machine wheel (24) with the same radiant measure (12, 13) and move with the same circumferential speed such that the successively arranged stamps (5) on the rotating wheel (15) print on the 3-dimensional objects (7), which are respectively arranged in successive printing stations on the circumferential edge, by means of a stamp-printing process.

2. The printer according to claim 1, **characterized in that** actuators are provided and designed for positioning the 3-dimensional object (7) to be printed in front of the stamp (5).

3. The printer according to claim 1 or 2, **characterized in that** the mechanical adjusting unit features a mechanism, which presses the stamp (5) on the surface of the 3-dimensional object (7).

4. The printer according to one of the preceding claims, **characterized in that** the radiant measure (13) between two successive stamps (5) lies between a minimum radiant measure (12) and a maximum radiant measure (12), which result for 3-dimensional objects (7) of minimum extent and for 3-dimensional objects (7) of maximum extent between surfaces to be printed of the 3-dimensional objects (7) in two successive individual printers (1).

5. The printer according to one of claims 2 and 4, **characterized in that** the actuators for positioning the 3-dimensional object (7) to be printed in front of the stamp (5) are designed for moving the 3-dimensional object (7) in or opposite to the direction of the surface to be printed of the 3-dimensional object (7) during the stamp-printing process.

6. The printer according to claim 5, **characterized in that** the actuators for positioning the 3-dimensional object (7) to be printed in front of the stamp (5) are designed for moving the 3-dimensional object (7) during the stamp-printing process in such a way that the circumferential speed of the surface to be printed of the 3-dimensional object (7) corresponds to the circumferential speed of the stamps (5) on the rotatable wheel (15) by defining the direction and the speed of the movement of the 3-dimensional object (7).

7. The printer according to one of the preceding claims, **characterized in that** the printing unit (25) features a stamp (5) in the form of a pad, which absorbs the printing ink by being pressed on a stencil (21) with a recess that corresponds to the desired print image and is filled with printing ink.

8. The printer according to one of the preceding claims, **characterized in that** the printing unit (25) features an inking roller (17) for applying printing ink by means of a controllable mechanism (18), wherein the controllable mechanism (18) is designed for retracting the inking roller (17) when no 3-dimensional object (7) should be printed.

9. The printer according to one of the preceding claims, **characterized in that** the printing unit (25) is integrated into another machine part of the printer (3), which differs from the machine part with the inkjet print heads (9).

10. The printer according to one of the preceding claims, **characterized in that** the printing ink for the stamp-printing process is a security ink, which cannot be processed in inkjet print heads (9) with respect to the pigment size.

11. The printer according to one of the preceding claims, **characterized in that** the printer (3) features a common drying and/or hardening device for the digital printing process and the stamp-printing process.

## Revendications

1. Imprimante pour l'impression numérique d'objets en 3 dimensions (7) comportant au moins une tête d'impression à jet d'encre (9) et un plateau rotatif (14) pour recevoir l'objet en 3 dimensions (7), dans lequel le plateau rotatif (14) est conçu afin de placer l'objet (7) avant la tête d'impression à jet d'encre (9) et le faire tourner en rotation autour de son axe propre, afin que la surface à imprimer de l'objet en 3 dimensions (7) soit avancée à des fins d'impression numérique sur la tête d'impression à jet d'encre (9), dans laquelle l'imprimante (3) présente au moins un dispositif d'impression (25) avec un sceau (5) pour imprimer l'objet en 3 dimensions (7) au moyen d'une impression séparée d'un marquage ou d'un logo conçue comme une impression au tampon et dans lequel l'imprimante (3) est conçue comme une machine en forme de carrousel avec plusieurs postes d'impression, qui sont disposées sur le bord circonférentiel extérieur d'une roue de machine (24) dans une mesure d'arc (12) prescrite et à des fins d'impression numérique d'objets en 3 dimensions (7) présentent respectivement au moins une tête d'impression à jet d'encre (9) et un plateau rotatif (14) pour recevoir l'objet en 3 dimensions (7), dans laquelle la roue de machine tourne avec les postes d'impression pendant l'impression de l'objet en 3 dimensions (7) respectivement avec une vitesse circonférentielle prescrite, **caractérisée en ce que** le dispositif d'impression (25) présente une unité annexe, qui est conçue afin d'imprimer le sceau (5) après un signal déclencheur sur l'objet en 3 dimensions, dans laquelle le dispositif d'impression (25) présente plusieurs sceaux (5), qui sont disposés sur une roue rotative (15), dans laquelle la roue rotative (15) est disposée et conçue afin d'avancer en rotation l'objet (7) en 3 dimensions à imprimer dans l'imprimante (3) de telle sorte que le sceau (5) contacte la surface de l'objet en 3 dimensions (7) à imprimer et dans laquelle le sceau (5) est disposé sur la roue rotative (15) du dispositif d'impression (25) et les surfaces à imprimer des objets (7) en 3 dimensions renfermés dans les postes d'impression de la machine en forme de carrousel sont disposées sur la roue de machine (25) avec la même mesure d'arc et se déplacent avec la même vitesse circonférentielle, de sorte que les sceaux (5) disposés postérieurement sur la roue rotative (15) imprimant au moyen de la pression de sceau les objets (7) en 3 dimensions disposés respectivement les uns derrière les autres sur la roue circonférentielle.

2. Imprimante selon la revendication 1, **caractérisée en ce que** des servomoteurs sont prévus, qui sont conçus afin de positionner l'objet en 3 dimensions à imprimer (7) devant le sceau (5).

3. Imprimante selon la revendication 1 ou 2, **caractérisée en ce que** l'unité annexe mécanique présente une mécanique, qui presse le sceau (5) sur la surface de l'objet en 3 dimensions (7).

4. Imprimante selon une des revendications précédentes, **caractérisée en ce que** la mesure d'arc (13) est située entre deux sceaux (5) qui se suivent entre une mesure d'arc minimale (12) et une mesure d'arc maximale (12), qui produisent entre les surfaces à imprimer des objets en 3 dimensions (7) dans deux machines d'impression (1) individuelles se suivant une extension minimale pour les objets en 3 dimensions (7) et une extension maximale pour les objets en 3 dimensions (7).

5. Imprimante selon une des revendications 2 et 4, **caractérisée en ce que** les servomoteurs pour positionner l'objet à imprimer en 3 dimensions (74) devant le sceau (5) sont conçus afin de déplacer l'objet en 3 dimensions (7) pendant la pression d'impression dans ou en sens contraire à la direction de la surface à imprimer de l'objet en 3 dimensions (7).

6. Imprimante selon la revendication 5, **caractérisée en ce que** les servomoteurs pour positionner l'objet à imprimer en 3 dimensions (74) devant le sceau (5) sont conçus afin de déplacer l'objet en 3 dimensions (7) pendant la pression de sceau en déterminant la direction et la vitesse du mouvement de l'objet en 3. dimensions (7) de telle sorte que la vitesse circonférentielle de la surface à imprimer de l'objet en 3 dimensions (7) corresponde à la vitesse circonférentielle du sceau (5) sur la roue rotative (15).

7. Imprimante selon une des revendications précédentes, **caractérisée en ce que** le dispositif d'impression (25) présente comme sceau (5) un tampon, qui reçoit l'encre d'impression par pression sur une matrice (21), dans laquelle une cavité remplie d'encre d'impression, souhaitée pour l'image à imprimer est prévue.

8. Imprimante selon une des revendications précédentes, **caractérisée en ce que** le dispositif d'impression (25) présente un rouleau encreur (17) pour appliquer de l'encre d'impression au moyen d'une mécanique (18) pouvant être commandée, dans laquelle la mécanique pouvant être commandée (18) est conçue afin de rétracter le rouleau encreur (17) lorsqu'aucun objet en 3 dimensions (7) ne doit être imprimé.

9. Imprimante selon une des revendications précédentes, **caractérisée en ce que** le dispositif d'impression (25) est intégré dans une autre partie de machine de l'imprimante (3), qui est différente de la partie de machine avec les têtes d'impression à jet d'encre (9).

10. Imprimante selon une des revendications précédentes, **caractérisée en ce que** l'encre d'impression pour la pression de sceau est une encre de sécurité, qui ne peut pas être mise en oeuvre dans les têtes d'impression à jet d'encre (9) en raison de la grandeur de pigment.

11. Imprimante selon une des revendications précédentes, **caractérisée en ce que** l'imprimante (3) présente un dispositif de séchage et/ou durcissement commun pour l'impression numérique et l'impression au tampon.
